# FASCICULE DE BREVET EUROPEEN

(11) **EP 2 664 251 B1**
(45) Date de publication et mention de la délivrance du brevet: **18.02.2015**
(21) Numéro de dépôt: 12305540.2
(22) Date de dépôt: 15.05.2012
(51) Int. Cl.: A47B 5/00, A47B 31/00, E05C 17/28

(54) **Mécanisme articulé pour tablette repliable**
Gelenkmechanismus für Klapptischchen
Articulated mechanism for collapsible shelf

(43) Date de publication de la demande: 20.11.2013
(73) Titulaire: Groupe Matfer Bourgeat, 93260 Les Lilas (FR)
(72) Inventeur: Coste, Fabrice, 38460 Chamagnieu (FR); Pilloix, Fabrice, 38110 La Chapelle de la Tour (FR)
(74) Mandataire: Chevalier, Renaud Philippe

(56) Documents cités:
- CA-A- 792 634
- CH-A- 373 278
- US-A1- 2003 188 672
- US-A1- 2009 078 169

## Description

La présente invention concerne, d'une manière générale, le domaine des tablettes repliables pour installations et matériels de cuisine soit fixes, tels que plans de travail de cuisines, soit mobiles, tels que chariots de distribution de repas. Plus particulièrement, cette invention s'intéresse à un mécanisme articulé pour une telle tablette repliable.

II est bien connu de réaliser des tablettes repliables, pouvant être amenées sélectivement dans une position d'utilisation horizontale, en particulier située dans le prolongement d'un plan de travail de cuisine, ou dans une position escamotée sensiblement verticale, rabattue vers le bas contre un support fixe. A cet effet, la tablette est liée audit support fixe par un mécanisme articulé plus ou moins complexe, qui permet de déplacer la tablette entre sa position d'utilisation horizontale et sa position escamotée verticale, et de maintenir la tablette dans sa position d'utilisation horizontale.

A titre d'exemples de tels mécanismes articulés, il est ici fait référence aux brevets US 6 837 467 B2, canadien CA 792634 A et suisse CH 373278A, ainsi qu'à la demande de brevet US 2011/0266403 A1.

II est également connu d'utiliser des aimants permanents pour une telle tablette repliable, ou pour un élément analogue tel siège à assise rabattable, afin de le maintenir dans sa position escamotée verticale - voir les documents de brevets US 2 916 339 et JP 2011-115 293 A.

En se référant plus particulièrement au brevet US 6 837 467 B2 précité, la tablette possède des tourillons latéraux, guidés dans des rainures en « L » inversé de deux supports latéraux fixes. Ces supports présentent chacun, sur leur bord supérieur, une encoche apte à recevoir un doigt latéral de la tablette, afin de retenir celle-ci dans sa position horizontale.

En position verticale, la tablette est retenue par la butée de ses tourillons latéraux au point le plus bas de la partie verticale des rainures en « L » inversé.

Une telle réalisation conserve divers inconvénients :
- Pour passer de la position verticale à la position horizontale, il est nécessaire de déplacer la tablette en hauteur, en plus de son mouvement de rotation ; de plus, les doigts latéraux de la tablette doivent être engagés dans leurs encoches réceptrices par un mouvement volontaire et précis, et rien ne retient ensuite véritablement ces doigts dans lesdites encoches, par exemple dans le cas où la tablette subirait un choc par le dessous.
- En position verticale, la tablette est descendue dans son intégralité et ainsi il n'existe pas de continuité entre la face supérieure horizontale du plan de travail et la face arrière alors horizontale de la tablette rabattue, correspondant à l'épaisseur de cette tablette.
- En position verticale, la tablette se situe à une distance relativement importante de l'extrémité du plan de travail, ce qui engendre un espace libre important entre le plan de travail et l'arrière de la tablette rabattue.
- Rien n'est prévu pour immobiliser la tablette dans sa position verticale, de sorte que celle-ci peut osciller, compte tenu aussi de l'espace libre important (voir point précédent).
- Enfin, le mécanisme d'articulation de la tablette ne possédant aucun élément constituant jambe de force, la solidité reste faible et, en particulier, le soutien de la tablette en position horizontale est insuffisant, vis-à-vis des charges et efforts auxquels une tablette peut être soumise.

La présente invention vise à éviter tous ces inconvénients, en fournissant un mécanisme perfectionné, permettant de stabiliser efficacement les positions tant horizontale que verticale de la tablette, tout en facilitant les manipulations pour le passage d'une position à l'autre, et ceci en supprimant ou réduisant fortement le décalage vertical et horizontal entre la tablette rabattue et son support fixe, tel que plan de travail.

A cet effet, l'invention a pour objet un mécanisme articulé pour tablette repliable, le mécanisme reliant une tablette à un support tel qu'un plan de travail fixe ou une structure de chariot, et ce mécanisme étant conçu pour l'amenée sélective de la tablette dans une position d'utilisation horizontale ou dans une position escamotée verticale, par un mouvement de pivotement de ladite tablette, le mécanisme articulé étant essentiellement caractérisé par le fait qu'il comporte au moins un ensemble comprenant, en combinaison :
- une pièce fixe de support avec un guide sensiblement vertical, dont l'extrémité supérieure forme un logement de retenue,
- une biellette dont une première extrémité est engagée de manière coulissante dans le guide de la pièce fixe, et dont l'autre extrémité est articulée à la tablette,
- un levier monté pivotant sur la pièce fixe autour d'un axe sensiblement horizontal, surmontant l'extrémité supérieure du guide de cette pièce fixe, la partie arrière de la tablette étant articulée autour d'un autre axe sensiblement horizontal sur la partie haute du levier tandis que la partie basse de ce levier constitue un doigt de déverrouillage apte à coopérer avec la première extrémité de la biellette, lorsque celle-ci est engagée dans le logement de l'extrémité supérieure du guide de la pièce fixe.

Ainsi, l'idée à la base de la présente invention consiste à articuler la partie arrière de la tablette sur une pièce elle-même mobile, à savoir un levier monté oscillant, de sorte que l'axe de rotation de la partie arrière de la tablette puisse décrire un mouvement d'avant en arrière. La tablette peut ainsi être suffisamment écartée de son support fixe, tel que plan de travail, pour pivoter entre sa position horizontale et sa position verticale sans heurter d'obstacle, tout en étant fortement rapprochée de son support fixe aussi bien en position d'utilisation horizontale qu'en position escamotée verticale.

Pour passer de la position d'utilisation horizontale à la position escamotée verticale, la partie avant de la tablette doit être levée et tirée vers l'avant, ce qui a pour effet premier de faire pivoter le levier, avec un double résultat :
- dégagement de la partie arrière de la tablette, par suite de l'avancée de la partie haute du levier, et
- déblocage de l'extrémité inférieure de la biellette, avec sortie du logement situé à l'extrémité supérieure du guide, par suite du mouvement de recul de la partie basse du levier, formant doigt de déverrouillage.

Avantageusement, l'articulation de la biellette à la tablette est équipée de moyens à ressort, en particulier un ressort de torsion, qui sollicitent la biellette dans le sens de son enfoncement dans le logement de l'extrémité supérieure du guide de la pièce fixe. La première extrémité de la biellette est ainsi poussée vers le fond dudit logement, aussi longtemps qu'elle n'en est pas extraite par l'action de la partie basse du levier formant doigt de déverrouillage.

Selon une caractéristique complémentaire de l'invention, il est prévu dans la partie arrière de la tablette, sur la face inférieure de celle-ci, des aimants permanents prévus pour coopérer avec le bord adjacent d'un plan de travail ou autre partie supérieure métallique du support de la tablette, de manière à maintenir cette tablette appliquée contre ledit support en position escamotée verticale.

Dans l'ensemble, le mécanisme articulé pour tablette repliable, objet de la présente invention, comporte les avantages suivants en particulier vis-à-vis de l'état de la technique selon le brevet US 6 837 467 B2 :
- Le déverrouillage de la tablette, nécessaire pour passer de la position horizontale à la position verticale, nécessite de lever la tablette et de la tirer vers soi. La sécurité est ainsi améliorée, car le seul mouvement de montée de la tablette, pouvant se produire accidentellement, n'autorise pas le déblocage de la tablette et son repliage vers le bas.
- En outre, la position horizontale de la tablette est sécurisée par le ressort associé à son articulation avec la biellette, ce ressort tendant à rappeler l'extrémité inférieure de la biellette dans son logement au sommet du guide formé sur la pièce fixe.
- L'articulation de la partie arrière de la tablette sur la partie haute du levier reste à une hauteur sensiblement constante, du fait que le débattement angulaire de ce levier reste faible. Ainsi, le rabattement de la tablette se fait sans descente de cette tablette, si bien que la face arrière de la tablette rabattue en position verticale se situe au même niveau que la face supérieure du plan de travail adjacent.
- Un jeu minimum, de quelques millimètres, subsiste entre le bord arrière de la tablette en position horizontale et l'extrémité adjacente du plan de travail.
- Egalement lorsque la tablette est en position verticale, le jeu entre cette tablette et le plan de travail est un jeu minimum, de quelques millimètres, cette valeur très réduite pouvant être maintenue grâce aux aimants qui rappellent la tablette contre le bord du plan de travail en fin de mouvement de rotation de la position horizontale vers la position verticale. La tablette rabattue se trouve ainsi positionnée et maintenue efficacement contre un bâti ou une autre structure, ce qui est avantageux en cas de déplacement ou de transport de l'ensemble.
- Grâce au ressort, la tablette se bloque par elle-même en position d'utilisation horizontale, lorsqu'elle est relevée depuis sa position escamotée verticale.
- En position d'utilisation horizontale, la biellette bloquée constitue une jambe de force soutenant solidement la tablette et lui permettant de supporter des charges ou des efforts importants.
- La structure du mécanisme articulé reste simple et économique, le nombre des éléments mobiles et des axes d'articulation restant très limité, et la manipulation de la tablette équipée de ce mécanisme reste elle aussi particulièrement simple et aisée.

De toute façon, l'invention sera mieux comprise à l'aide de la description qui suit, en référence au dessin schématique annexé représentant, à titre d'exemple, une forme d'exécution de ce mécanisme articulé pour tablette repliable.
Figure 1 est une vue d'ensemble, en perspective et par-dessus, d'une tablette repliable équipée du mécanisme articulé objet de l'invention, en position d'utilisation horizontale ;
Figure 2 est une vue d'ensemble, en perspective et par-dessous, de cette tablette en position horizontale ;
Figure 3 est une vue d'ensemble, en perspective, de la même tablette en cours de rabattement ;
Figure 4 est une vue d'ensemble, en perspective, de cette tablette en position escamotée verticale ;
Figure 5 est une vue de côté du mécanisme articulé de la tablette des figures 1 à 4, en position horizontale ;
Figures 6, 7 et 8 illustrant des positions successives de ce mécanisme articulé, au cours du passage de la position horizontale à la position verticale ;
Figures 9 et 10 représentent le même mécanisme, dans la position verticale, respectivement avant et après « collage » des aimants.

Comme le montrent les figures 1 à 4, l'invention se rapporte à une tablette 2 repliable, installée à une extrémité d'une structure de support 3 elle-même fixe ou mobile, laquelle comporte en particulier un plan de travail 4 ou autre surface horizontale similaire, notamment en acier inoxydable ferritique. D'une manière générale, la tablette 2 est déplaçable entre une position d'utilisation horizontale (figures 1 et 2) et une position escamotée verticale (figure 4), en passant par des positions intermédiaires inclinées, telles que la position montrée sur la figure 3. Dans sa position horizontale, la tablette 2 se situe dans le prolongement direct du plan de travail 4, au même niveau que ce dernier. Dans sa position verticale, la tablette 2 est rabattue vers le bas contre la structure de support 3, la face arrière 5 de la tablette 2 se situant alors au même niveau que la face supérieure du plan de travail 4.

De chaque côté de la tablette 2 il est prévu un mécanisme articulé, désigné globalement par le repère 6, qui relie cette tablette 2 à la structure de support 3. Les figures 5 et suivantes représentent en détail le mécanisme articulé 6, dans diverses positions de fonctionnement.

Le mécanisme articulé 6 comprend une pièce fixe 7 en forme de plaque verticale, appartenant à la structure de support 3 ou fixée à celle-ci, notamment au moyen de vis 8. La pièce fixe 7 comporte un guide 9 en forme de rainure verticale, avec une extrémité inférieure 10 et une extrémité supérieure 11. A son extrémité supérieure 11, le guide 9 forme un coude tourné vers l'avant, et ce guide 9 se termine par un logement 12 en forme d'encoche.

Le mécanisme articulé 6 comprend aussi une biellette 13, dont une première extrémité 14 forme un doigt qui est engagé de manière coulissante dans le guide 9 de la pièce fixe 7. L'autre extrémité 15 de la biellette 13 est articulée à la tablette 2.

Plus particulièrement, cette autre extrémité 15 de la biellette 13 est articulée, autour d'un axe horizontal A, à une chape ou patte 16 logée dans un évidement 17 creusé dans la face inférieure de la tablette 2. L'évidement 17 reçoit encore un ressort de torsion 18 qui, enroulé autour de l'axe d'articulation A de la biellette 13, sollicite cette dernière dans le sens de l'abaissement de sa première extrémité 14.

La partie supérieure de la pièce fixe 7 porte un axe de rotation 19 horizontal, surmontant l'extrémité supérieure 11 du guide 9. Sur l'axe de rotation 19 est monté pivotant un levier 20 qui s'étend au-dessus et au-dessous de cet axe 19.

La partie arrière 21 de la tablette 2 est articulée, autour d'un autre axe 22 horizontal, sur la partie haute 23 du levier 20. La partie basse 24 de ce levier 20 forme un doigt de déverrouillage 25, qui se prolonge vers le bas jusqu'à hauteur du logement 12 présent à l'extrémité supérieure 11 coudée du guide 9.

Enfin, dans la partie arrière 21 de la tablette 2, la face inférieure de cette tablette porte une série d'aimants permanents 26, prévus pour coopérer (d'une manière décrite en détail plus bas) avec le bord adjacent 27 du plan de travail 4 en acier inoxydable ferritique.

Le mécanisme articulé 6 ainsi constitué fonctionne de la manière décrite ci-après, en partant de la position d'utilisation horizontale de la tablette 2.

Dans cette position horizontale, comme le montre la figure 5, la première extrémité 14 de la biellette 13 est engagée et immobilisée dans le logement 12 situé à l'extrémité supérieure 11 du guide 9. La biellette 13 occupe alors une position oblique stable, et elle soutient la tablette 2 en position horizontale, à la manière d'une jambe de force.

Simultanément, étant repoussé vers l'avant, le doigt de déverrouillage 25 maintient le levier 20 dans une position sensiblement verticale. L'axe 22 se trouve ainsi reculé, de sorte que la face arrière 5 de la tablette 2 est rapprochée du bord adjacent 27 du plan de travail 4.

On notera que, dans cette position d'utilisation horizontale, un jeu J1 très petit, typiquement de deux à trois millimètres, subsiste entre la face arrière 5 de la tablette 2 et le bord adjacent 27 du plan de travail 4.

Pour amener la tablette 2 de sa position horizontale à sa position verticale, il convient d'abord de lever légèrement la tablette 2, en l'inclinant de quelques degrés par rotation autour de l'axe 22 - voir figure 6, flèche F1. La levée de la tablette 2 tire la biellette 13 vers le haut, de sorte que la première extrémité 14 de cette biellette 14 est extraite du logement 12, à l'extrémité supérieure 11 du guide 9.

Ensuite, la tablette 2 levée est tirée vers l'avant, comme indiqué par une flèche F2 sur la figure 7. Cette traction déplace l'axe 22 vers l'avant et fait pivoter le levier 20 autour de l'axe 19, dans le sens de la flèche F3, sur un angle par exemple égal à environ 10 degrés. Le pivotement du levier 20 déplace le doigt de déverrouillage 25 vers l'arrière, de sorte que ce doigt 25 pousse la première extrémité 14 de la biellette 13 vers l'arrière, jusqu'à l'aplomb de la portion verticale du guide 9.

La tablette 2 peut ainsi amorcer un mouvement de pivotement vers le bas autour de l'axe 22. La première extrémité 14 de la biellette 13 coulissant alors de haut en bas dans le guide 9, la tablette 2 poursuit son mouvement de pivotement, comme l'illustre la figure 8 (flèche F4), en s'inclinant progressivement.

A la fin de ce mouvement, la tablette 2 atteint une position verticale, tandis que la première extrémité 14 de la biellette 13 parvient à l'extrémité inférieure 10 du guide 9 - voir figure 9. A ce stade, le jeu J2 entre la face arrière 5 de la tablette 2 et le bord adjacent 27 du plan de travail 4 reste encore relativement important, typiquement de l'ordre d'un centimètre.

En dernier lieu, la tablette 2 verticale est poussée vers la structure de support 3, de sorte que les aimants 26 se « collent » contre le bord adjacent 27 du plan de travail 4 - voir figure 10. La tablette 2 se trouvant ainsi immobilisée, le jeu final J3 entre la face arrière 5 de cette tablette 2 et le bord adjacent 27 du plan de travail 4 devient très petit, typiquement de deux à trois millimètres, et l'on obtient une quasi-continuité entre le dessus du plan de travail 4 et la face arrière 5 de la tablette 2.

Bien entendu, le passage de la position escamotée verticale à la position d'utilisation horizontale de la tablette 2 s'effectue par la séquence cinématique inverse de celle décrite précédemment, sans que cela nécessite une description détaillée.

Comme il va de soi, et comme il résulte de ce qui précède, l'invention ne se limite pas à la seule forme d'exécution de ce mécanisme articulé pour tablette repliable qui a été décrite ci-dessus, à titre d'exemple. Elle en embrasse, au contraire, toutes les variantes de réalisation et d'application, entrant dans le cadre des revendications annexées.

C'est ainsi, notamment, que l'on ne s'éloignerait pas du cadre de l'invention :
- en ayant recours à tous moyens équivalents, en particulier en réalisant le guide sous toute forme : rainure, fente, rail, etc., ou en remplaçant le ressort de torsion par tous moyens à ressort réalisant la même fonction ;
- en destinant ce mécanisme articulé à tout genre de tablette, pouvant prolonger un équipement fixe ou mobile de toute nature, dans le domaine de la cuisine ou de la restauration ou autre.

## Revendications

1. Mécanisme articulé pour tablette repliable, le mécanisme (6) reliant une tablette (2) à un support (3, 4) tel qu'un plan de travail fixe ou une structure de chariot, et ce mécanisme (6) étant conçu pour l'amenée sélective de la tablette (2) dans une position d'utilisation horizontale ou dans une position escamotée verticale, par un mouvement de pivotement de ladite tablette, ledit mécanisme comportant au moins un ensemble comprenant, en combinaison :
- une pièce fixe (7) de support avec un guide (9) sensiblement vertical, dont l'extrémité supérieure (11) forme un logement (12) de retenue,
- une biellette (13) dont une première extrémité (14) est engagée de manière coulissante dans le guide (9) de la pièce fixe (7), et dont l'autre extrémité (15) est destinée à être articulée à la tablette (2),
**caractérisé en ce que** l'ensemble comprend en outre :
- un levier (20) monté pivotant sur la pièce fixe (7) autour d'un axe (19) sensiblement horizontal, surmontant l'extrémité supérieure (11) du guide (9) de cette pièce fixe (7), la partie arrière (21) de la tablette (2) étant destinée à être articulée autour d'un autre axe (22) sensiblement horizontal sur la partie haute (23) du levier (20) tandis que la partie basse (24) de ce levier (20) constitue un doigt de déverrouillage (25) apte à coopérer avec la première extrémité (14) de la biellette (13), lorsque celle-ci est engagée dans le logement (12) de l'extrémité supérieure (11) du guide (9) de la pièce fixe (7).

2. Mécanisme articulé pour tablette repliable selon la revendication 1, **caractérisé en ce que** l'articulation (A) de la biellette (13) à la tablette (2) est équipée de moyens à ressort (18), en particulier un ressort de torsion, qui sollicite la biellette (13) dans le sens de son enfoncement dans le logement (12) de l'extrémité supérieure (11) du guide (9) de la pièce fixe (7).

3. Mécanisme articulé pour tablette repliable selon la revendication 1 ou 2, **caractérisé en ce que** sont prévus, dans la partie arrière (21) de la tablette (2), sur la face inférieure de celle-ci, des aimants permanents (26) prévus pour coopérer avec le bord (27) adjacent d'un plan de travail (4) ou autre partie supérieure métallique du support (3) de la tablette (2), de manière à maintenir cette tablette (2) appliquée contre ledit support (3) en position escamotée verticale.

## Patentansprüche

1. Gelenkmechanismus für eine klappbare Ablageplatte, wobei der Mechanismus (6) eine Ablageplatte (2) mit einem Träger (3, 4), wie einer festen Arbeitsplatte oder einer Wagenstruktur verbindet, und dieser Mechanismus (6) zum selektiven Heranführen der Ablageplatte (2) in eine horizontale Arbeitsstellung oder in eine vertikale eingezogene Stellung durch eine Schwenkbewegung der besagten Ablageplatte gestaltet ist, und der besagte Mechanismus zumindest eine Baugruppe umfasst, die in Kombination folgendes enthält:
- ein feststehendes Trägerteil (7) mit einer in etwa vertikalen Führung (9), deren oberes Ende (11) eine Rückhalteaufnahme (12) bildet,
- einen Schwenkarm (13) dessen erstes Ende (14) durch die Führung (9) des feststehenden Teiles (7) gleitet, und dessen anderes Ende (15) dazu bestimmt ist, gelenkig mit der Ablageplatte (2) verbunden zu werden, **dadurch gekennzeichnet, dass** die Baugruppe darüber hinaus folgendes umfasst:
- einen Hebel (20), der um eine in etwa horizontale Achse (19) schwenkbar auf dem feststehenden Teil (7) montiert ist, der über das obere Ende (11) der Führung (9) dieses feststehenden Teils (7) übersteht, wobei der hintere Abschnitt (21) der Ablageplatte (2) dazu bestimmt ist, gelenkig um eine andere in etwa horizontale Achse (22) im oberen Abschnitt (23) des Hebels (20) angebracht zu werden, während der untere Abschnitt (24) dieses Hebels (20) einen Entriegelungsfinger (25) bildet, der sich dazu eignet, mit dem ersten Ende (14) des Schwenkarms (13) zusammenzuwirken, wenn dieses in die Aufnahme (12) am oberen Ende (11) der Führung (9) des feststehenden Teils (7) eingeführt ist.

2. Gelenkmechanismus für eine klappbare Ablageplatte nach Anspruch 1, **dadurch gekennzeichnet, dass** das Gelenk (A) des Schwenkarms (13) an der Ablageplatte (2) mit Federvorrichtungen (18), im Speziellen einer Torsionsfeder, ausgestattet ist, die den Schwenkarm (13) In Richtung seiner Einsenkung in die Aufnahme (12) am oberen Ende (11) der Führung (9) des feststehenden Teils (7) zwingt.

3. Gelenkmechanismus für eine klappbare Ablageplatte nach Anspruch 1 oder 2, **dadurch gekennzeichnet, dass** im hinteren Abschnitt (21) der Ablageplatte (2) an der Unterseite derselben Dauermagneten (26) vorgesehen sind, die dafür vorgesehen sind, um mit dem benachbarten Rand (27) einer Arbeitsplatte (4) oder dem oberen metallischen Abschnitt des Trägers (3) der Ablageplatte (2) zusammenzuwirken, sodass diese Ablageplatte (2) in eingezogener vertikaler Stellung am besagten Träger (3) angelegt gehalten wird.

## Claims

1. An hinged mechanism for a folding shelf, the mechanism (6) connecting a shelf (2) to a support (3, 4) such as a fixed worktop or a carriage structure, and this mechanism (6) being designed for selectively bringing the shelf (2) to a horizontal use position or to a vertical retracted position, by a pivoting movement of said shelf, said mechanism including at least one assembly comprising, in combination:
- a fixed support part (7) with a substantially vertical guide (9), the upper end (11) of which forms a retaining housing (12),
- a connecting rod (13), a first end (14) of which is slidably engaged in the guide (9) of the fixed part (7), and the other end (15) of which is intended to be hinged to the shelf (2),
**characterized in that** the assembly further comprises:
- a lever (20) pivotally mounted on the fixed part (7) about a substantially horizontal axis (19), surmounting the upper end (11) of the guide (9) of this fixed part (7), the rear portion (21) of the shelf (2) being intended to be hinged about another substantially horizontal axis (22) on the upper portion (23) of the lever (20) while the lower portion (24) of this lever (20) constitutes an unlocking pin (25) able to cooperate with the first end (14) of the connecting rod (13), when the latter is engaged in the housing (12) of the upper end (11) of the guide (9) of the fixed part (7).

2. The hinged mechanism for a folding shelf according to claim 1, **characterized in that** the hinge (A) of the connecting rod (13) to the shelf (2) is equipped with spring means (18), in particular a torsion spring, which biases the connecting rod (13) in the direction of its insertion in the housing (12) of the upper end (11) of the guide (9) of the fixed part (7).

3. The hinged mechanism for a folding shelf according to claim 1 or 2, **characterized in that** are provided, in the rear portion (21) of the shelf (2), on the lower face thereof, permanent magnets (26) provided to cooperate with the adjacent edge (27) of a worktop (4) or another upper metal portion of the support (3) of the shelf (2), so as to maintain this shelf (2) pressed against said support (3) in a vertical retracted position.
